# EUROPÄISCHE PATENTSCHRIFT

(11) **EP 0 547 449 B1**
(45) Veröffentlichungstag und Bekanntmachung des Hinweises auf die Patenterteilung: **20.09.1995**
(21) Anmeldenummer: 92120695.9
(22) Anmeldetag: 04.12.1992
(51) Int. Cl.: B65D 85/10, B65D 5/42, B31B 1/14, B31B 9/14, B31B 17/14

(54) **Verpackung aus Karton sowie Verfahren und Vorrichtung zum Herstellen derselben**
Cardboard package, method and apparatus to produce such a package
Emballage en carton ainsi que procédé et dispositif pour fabriquer celui-ci

(30) Priorität: 17.12.1991 DE 4141678
(43) Veröffentlichungstag der Anmeldung: 23.06.1993
(73) Patentinhaber: Focke & Co. (GmbH & Co.), 27283 Verden (DE)
(72) Erfinder: Focke, Heinz, W-2810 Verden (DE); Stiller, Martin, W-2810 Verden (DE)
(74) Vertreter: Bolte, Erich, Dipl.-Ing.

(56) Entgegenhaltungen:
- DE-A- 2 641 933
- DE-B- 1 561 508
- GB-A- 2 167 042
- US-A- 3 163 095
- US-A- 4 216 898
- US-A- 4 629 447
- US-A- 4 725 261

## Beschreibung

Die Erfindung betrifft eine Verpackung aus dünnem Karton mit einem in einer Wandung derselben aus dem Karton durch Verformung gebildeten Vorsprung, insbesondere Klappschachteln (Hinge-Lid-Packung) für Zigaretten mit Vorsprüngen an der Innenseite von Seitenwänden zur Abstützung eines Kragens, wobei der Vorsprung durch wenigstens einen insbesondere quer zu der Längsrichtung der Wandung gerichteten Stanzschnitt im Karton begrenzt ist und aus einer durch den Stanzschnitt bzw. einen Schnittrand desselben begrenzten Verformung des Kartons besteht. Weiterhin betrifft die Erfindung ein Verfahren und eine Vorrichtung zum Herstellen von Vorsprüngen in Wandungen von Verpackungen.

Aus verschiedenen Gründen ist es in der Verpackungstechnik erforderlich, im Bereich einer Wandung einer Verpackung vorstehende Bereiche zu bilden, die als Vorsprung bzw. Anschlag dienen zur Positionierung von Teilen der Verpackung.

Als Beispiel sind Klappschachteln von Zigaretten oder dergleichen zu nennen. Dieser Packungstyp ist mit einem Kragen ausgestattet, der mit einem Teilbereich in einen Schachtelteil der Klappschachtel eintaucht. Zur exakten Positionierung des Kragens innerhalb des Schachtelteils sind an Seitenwänden desselben nach innen gerichtete Anschläge angebracht, an denen untere Kanten des Kragens Anlage erhalten. Eine Verpackung mit Anschlägen für diesen Zweck ist Gegenstand der (nachveröffentlichten) DE-A-41 22 900. Die Herstellung dieses Anschlags im laufenden Fertigungsprozeß ist schwierig. Nach innen gerichtete Anschläge zeigt ebenfalls die US 4 216 898 (entspricht dem Oberbegriff als Anspruchs 1). Genauer handelt es sich um einwärts gebogene, teilausgeschnittene und L-förmige Wandungsabschnitte.

Eine Vorrichtung und ein Verfahren zum Stanzen und Verformen von Laschen in Kartons zeigt die US 4 629 447. Ein senkrecht zur Kartonebene wirkendes Messer wird zugleich entgegengesetzt zu die Laschen aufbiegenden Faltorganen bewegt. Durch die verschiedenen Organe und die erforderliche Schrittfolge derselben sind das Verfahren und die Vorrichtung sehr aufwendig. Schließlich befaßt sich die US 4 725 261 mit einer Vorrichtung und einem Verfahren zum Ausstanzen einer Lasche aus einem Zuschnitt für eine Verpackung. Mit dem verwendeten Werkzeug wird eine Stanzung hergestellt und zugleich ein Teil des gestanzten Abschnitts abwärts gebogen. Der Oberbegriff der Ansprüche 4 und 5 entspricht diesem Stand der Technik.

Der Erfindung liegt die Aufgabe zugrunde, durch konstruktive Gestaltung von durch Verformung gebildeten Vorsprüngen bzw. Anschlägen und verfahrens- sowie vorrichtungstechnische Maßnahmen zu erreichen, daß diese Vorsprünge bzw. Anschläge im fortlaufenden Fertigungsprozeß für Verpackungen, insbesondere Klappschachteln, angebracht werden können.

Zur Lösung dieser Aufgabe ist die erfindungsgemäße Verpackung dadurch gekennzeichnet, daß die Verformung als Wölbung mit einem geradlinigen Stanzschnitt zur Begrenzung derselben ausgebildet ist, und daß die Wölbung außerhalb des Bereichs des Stanzschnitts allseitig auslaufend in die Wandung übergeht.

Erfindungsgemäß ist nur ein Stanzschnitt erforderlich. Ein hierzu benachbarter Bereich der Wandung ist unter Bildung einer vorstehenden Kante verformt. Dadurch entsteht ein Anschlag mit einer durch den Stanzschnitt gebildeten Anlagekante. Vorzugsweise ist die Verformung bogenförmig, so daß eine von einer Schnittkante begrenzte Wölbung am Karton entsteht. Verfahrenstechnisch wird der so ausgebildete Vorsprung bzw. Anschlag in einem einzigen Arbeitstakt hergestellt, nämlich durch Stanzen und gleichzeitiges Verformen bzw. Prägen des Kartons.

Das erfindungsgemäße Verfahren zum Herstellen von Vorsprüngen in Wandungen von Verpackungen aus Karton, insbesondere von Klappschachteln für Zigaretten, wobei ein Vorsprung durch gleichzeitiges Stanzen und Verformen des Kartons hergestellt wird ist dadurch gekennzeichnet, daß der Vorsprung durch ein zylindrisches Werkstück mit kreisförmiger Stanzschneide und hieran anschließender zylindrischer Mantelfläche geformt wird, so daß in einem Arbeitsgang ein Stanzschnitt und eine durch diesen begrenzte, als Vorsprung wirkende Wölbung hergestellt werden.

Die erfindungsgemäße Vorrichtung zum Herstellen von Vorsprüngen in Wandungen von Verpackungen aus Karton, insbesondere von Klappschachteln für Zigaretten, mit einem gegen den Karton bzw. gegen die Wandung der Verpackung drückbaren Werkzeug mit Stanzstück, durch das ein Stanzschnitt herstellbar ist, ist dadurch gekennzeichnet, daß das Stanzstück ein zylindrisches Werkstück mit kreisflächenförmiger Endfläche und kreisförmiger Stanzschneide ist, wobei ein an letztere anschließender Teil einer zylindrischen Mantelfläche des Stanzstücks zur Formung einer durch den Stanzschnitt begrenzten Wölbung im Karton dient.

Vorzugsweise sind Werkzeug und ein korrespondierendes Gegenwerkzeug am Umfang von umlaufenden Organen, insbesondere Walzen, angeordnet, zwischen denen Zuschnitte für die Verpackung oder eine Bahn aus Verpackungsmaterial hindurchgeführt werden. Wenigstens einmal bei jeder Umdrehung der beiden einander gegenüberliegenden Walzen kommen Werkzeug und Gegenwerkzeug in Eingriff, derart, daß ein Vorsprung in dem Zuschnitt entsteht.

Die Erfindung ist besonders geeignet für die Anbringung von Vorsprüngen zum Abstützen von Kragen in Klappschachteln. Der Vorsprung wird während des laufenden Transports des Zuschnitts für die Klappschachtel bzw. einer Materialbahn aus Verpackungsmaterial im Bereich von Seitenwänden bzw. innenliegenden Seitenlappen derselben angebracht. Die Vorsprünge bzw. Anschläge können aber auch in einem anderen Zusammenhang von Interesse sein.

Ein Ausführungsbeispiel für die Gestaltung des Anschlags bzw. Vorsprungs sowie für die Vorrichtung zum Herstellen derselben wird nachfolgend anhand der Zeichnungen näher erläutert. Es zeigen:
- Fig. 1: Eine Klappschachtel für Zigaretten mit Vorsprüngen für einen Kragen in Vorderansicht, teilweise im Vertikalschnitt,
- Fig. 2: eine Vorrichtung für die Handhabung von Zuschnitten bis zur Übergabe an einen Faltrevolver in schematischer Seitenansicht,
- Fig. 3: eine Einzelheit der Vorrichtung gemäß Fig. 2, nämlich Stanz- und Prägeorgane in Seitenansicht bzw. im Vertikalschnitt (Schnittebene III - III der Fig. 5), in vergrößertem Maßstab,
- Fig. 4: einen nochmals vergrößerten Ausschnitt der Einzelheit gemäß Fig. 3,
- Fig. 5: die Stanz- und Prägeorgane gemäß Fig. 3 in Ansicht, nämlich in einer Ebene V - V der Fig. 2, in vergrößertem Maßstab,
- Fig. 6: eine Einzelheit aus der Darstellung gemäß Fig. 4, nämlich eine Ansicht der Stanz- und Prägeorgane in der Ebene VI - VI der Fig. 4,
- Fig. 7: einen durch die Stanz- und Prägewerkzeuge hergestellten Anschlag bzw. Vorsprung in perspektivischer Darstellung, stark vergrößert.

Das in den Zeichnungen dargestellte Ausführungsbeispiel bezieht sich auf die Anbringung von Vorsprüngen 10 an bzw. in Wandungen von Packungen aus (dünnem) Karton, nämlich von Klappschachteln für Zigaretten. Eine derartige in Fig. 1 dargestellte Klappschachtel besteht aus einem unteren Schachtelteil 11 und einem mit diesem im Bereich einer Rückwand verbundenen Deckel 12. Im Schachtelteil 11 sitzt ein aus einem gesonderten Zuschnitt gebildeter Kragen 13. Dieser besteht aus Kragen-Vorderwand 14 und Kragen-Seitenwänden 15, 16. Letztere liegen an der Innenseite von Schachtel-Seitenwänden 17, 18 an, und zwar an innenliegenden Seitenlappen 19, 20 dieser Schachtel-Seitenwände.

Zur exakten Positionierung des Kragens 13 im Schachtelteil 11 sind an der Innenseite der Schachtel-Seitenwände 17, 18, nämlich an deren innenliegenden Seitenlappen 19, 20, nach innen vorstehende Vorsprünge 10 bzw. Anschläge angebracht. Auf diesen stützt sich der Kragen 13 mit den unteren Rändern der Kragen-Seitenwände 15, 16 ab.

Die Vorsprünge 10 sind durch Verformung des Materials einer Wandung der Klappschachtel gebildet, nämlich der Seitenlappen 19, 20. Zu diesem Zweck ist ein quergerichteter bzw. horizontaler Stanzschnitt 21 angebracht. Ein an diesen anschließender Bereich - bei dem vorliegenden Ausführungsbeispiel unterhalb des Stanzschnitts 21 - ist nach innen zur Bildung des Vorsprungs 10 verformt. Die Verformung ist hier so gestaltet, daß eine bogenförmige, insbesondere kreisbogenförmige Wölbung 22 aus dem Verpackungsmaterial entsteht. Diese geht außerhalb des Bereichs des Stanzschnitts 21 allmählich auslaufend in die Wandung, also in die Seitenlappen 19, 20 über. Ein Rand 23 des Stanzschnitts 21 bildet die Stütz- bzw. Auflagerfläche für das abzustützende Teil (Kragen 13).

Der so ausgebildete Vorsprung 10 wird in einem Arbeitsgang komplett hergestellt.

Hierfür wird ein besonderes Stanz- und Prägewerkzeug eingesetzt, welches gleichzeitig den Stanzschnitt 21 anbringt und die Verformung des Materials, also hier der Seitenlappen 19, 20, bewirkt. Das Stanz- und Prägewerkzeug besteht aus einem zylindrischen Stanzstück 24. Dieses hat die Form eines Bolzens. Eine quergerichtete Endfläche 25 erzeugt eine kreisförmige Kante, die zugleich eine Stanzschneide 26 bildet. Ein Abschnitt derselben wird gegen den Zuschnitt gedrückt, nämlich hier gegen den Seitenlappen 19, 20. Durch die Stanzschneide 26 wird der geradlinige Stanzschnitt 21 ausgeführt. Ein an die Stanzschneide 26 angrenzender zylindrischer Bereich des Stanzstücks 24 bewirkt die Verformung unter Bildung der Wölbung 22.

Das Stanzstück 24 arbeitet mit einem Gegenwerkzeug zusammen, und zwar auf der gegenüberliegenden Seite des Zuschnitts bzw. des Seitenlappens 19, 20. Das Gegenwerkzeug ist hier ein Umfangsbereich 27 einer drehend bewegbaren Gegenwalze 28. Diese ist in dem wirksamen Umfangsbereich 27 mit einer Vertiefung 29 versehen, deren Gestalt dem benachbarten Bereich des Stanzstücks 24 entspricht. Dieses tritt mit der Stanzschneide 26 und dem benachbarten Bereich des zylindrischen Mantels unter Stanzen und Verformen des Kartons in die Vertiefung 29 passend ein. Diese ist demnach mit einer ebenen Fläche entsprechend der Endfläche 25 des Stanzstücks 24 und einer gewölbten Fläche entsprechend dem Mantel des Stanzstücks 24 versehen.

Die Herstellung bzw. Anbringung der Vorsprünge 10 ist in den fortlaufenden Fertigungsprozeß der Verpackung integriert. Die Vorsprünge 10 werden während der kontinuierlichen Förderung der Zuschnitte bzw. der Materialbahn angebracht. Zu diesem Zweck ist auch das Stanzwerkzeug, nämlich das Stanzstück 24, an einem umlaufenden Organ angeordnet, nämlich an einer Stanzwalze 30. Diese ist im Bereich der Anbringung des Stanzstücks 24 mit einem Ausschnitt 31 sowie einer Ausnehmung 32 versehen. Zwischen diesen verbleibt ein in Radialrichtung vorstehender Vorsprung 33. Dieser hat außen die Umfangsfläche der Stanzwalze 30. Das bolzenartige Stanzstück 24 ist parallel zu einer tangentialen (gedachten) Ebene, also quer zur Achse der Stanzwalze 30, im Bereich des Vorsprungs 33 befestigt. Der Vorsprung 33 ist mit einer queraxialen Bohrung 34 versehen. In dieser sitzt das Stanzstück 24 unter Anlage an einem Bund 35. Ein Befestigungsbolzen 36 hält das Stanzstück 24 in dieser Position.

Der Vorsprung 33 ist so gestaltet, daß ein radial außenliegender Bereich am freien Ende des Stanzstücks 24 an der radial außenliegenden Seite der Stanzwalze 30 frei liegt. Ein radial außenliegender Bereich der Stanzschneide 26 liegt in der Bewegungsbahn der ebenfalls drehend angetriebenen Gegenwalze 28. Der Abstand von Gegenwalze 28 und Stanzwalze 30 ist derart, daß ein außenliegender Randbereich der Stanzschneide 26 in die Vertiefung 29 der exakt synchron mit der Stanzwalze 30 bewegten Gegenwalze 28 eintritt. Im Anschluß an die bzw. benachbart zur Ausnehmung 29 ist die Gegenwalze 28 ebenfalls mit einer Vertiefung 37 versehen.

Gegenwalze 28 und Stanzwalze 30 sind im vorliegenden Falle aus jeweils zwei Walzenhälften gebildet. Die als Werkzeug dienenden Teile bzw. Hälften der Walzen können dadurch leicht ausgewechselt werden.

Wie aus Fig. 5 ersichtlich, sind Gegenwalze 28 und Stanzwalze 30 komplex ausgebildete Organe. Gegenwalze 28 und Stanzwalze 30 sind als Scheiben ausgebildet, die im wesentlichen nur im Bereich der anzubringenden Vorsprünge 10 wirksam werden. Die Scheiben sitzen auf drehbar angetriebenen Wellen 45, 46. Auf diesen sind weitere Werkzeugscheiben gelagert, die formgebende Funktionen für den Zuschnitt übernehmen. In der Mitte zwischen den seitlich gelagerten Gegenwalzen 28 und Stanzwalzen 30 befindet sich auf der oberen Welle 45 eine Kodierwalze 47. Diese hat die Aufgabe, eine (Zahlen-)Prägung am Zuschnitt anzubringen. Des weiteren befinden sich auf den Wellen 45 und 46 Transportscheiben 48, 49. Diese dienen zum exakten Fördern des Zuschnitts. Der Abstand der Mantelflächen dieser Transportscheiben 48, 49 ist deshalb exakt auf die Dicke des Zuschnitts abgestimmt. Außerdem sind seitliche Bordscheiben 50, 51 auf den Wellen 45, 46 angeordnet, die als Abstützung wirken.

Das insoweit beschriebene Aggregat zum Anbringen von Vorsprüngen 10 bzw. Anschlägen kann optimal in den Fertigungsablauf für Verpackungen, insbesondere Klappschachteln, integriert werden. Fig. 2 zeigt schematisch den interessierenden Teil einer derartigen Verpackungsmaschine. Die Zuschnitte werden einem Zuschnitt-Magazin 38 einzeln durch ein Entnahmeorgan (sogenannter Abroller) entnommen. Die Zuschnitte werden sodann entlang einer schräg abwärts geneigten Transportbahn 40 in eine Einschubstation oberhalb eines in horizontaler Ebene umlaufenden, tellerartig ausgebildeten Faltrevolvers 42 gefördert. Die Einführung der Zuschnitte in Taschen des Faltrevolvers 42 erfolgt durch einen abwärtsbewegbaren Stempel 43.

Das Aggregat zum Anbringen des Vorsprungs 10 ist in die Transportbahn 40 integriert. Gegenwalze 28 und Stanzwalze 30 sind im vorliegenden Falle einem Leimaggregat 44 in Förderrichtung vorgeordnet. Durch das Leimaggregat 44 werden Leimstellen auf die Seitenlappen 19, 20 des Zuschnitts aufgebracht.

## Patentansprüche

1. Verpackung aus dünnem Karton mit einem in einer Wandung derselben aus dem Karton durch Verformung gebildeten Vorsprung (10), insbesondere Klappschachtel (Hinge-Lid-Packung) für Zigaretten mit Vorsprüngen (10) an der Innenseite von Seitenwänden (17, 18) zur Abstützung eines Kragens (13), wobei der Vorsprung (10) durch wenigstens einen insbesondere quer zu der Längsrichtung der Wandung gerichteten Stanzschnitt (21) im Karton begrenzt ist und aus einer durch den Stanzschnitt (21) bzw. einen Schnittrand (23) desselben begrenzten Verformung des Kartons besteht, **dadurch gekennzeichnet,** daß die Verformung als Wölbung (22) mit einem geradlinigen Stanzschnitt (21) als Begrenzung derselben ausgebildet ist, und daß die Wölbung (22) außerhalb des Bereichs des Stanzschnitts (21) allseitig auslaufend in die Wandung übergeht.

2. Verpackung nach Anspruch 1, dadurch gekennzeichnet, daß die Wölbung (22) einen bogenförmigen Querschnitt aufweist.

3. Verpackung nach Anspruch 1 oder 2, dadurch gekennzeichnet, daß die den Vorsprung (10) aufweisende Wandung aus zwei Lappen gebildet ist, wobei jeweils der in der Verpackung innenliegende Lappen (19, 20) den Vorsprung (10) aufweist.

4. Verfahren zum Herstellen von Vorsprüngen (10) in Wandungen von Verpackungen aus Karton, insbesondere von Klappschachteln für Zigaretten, wobei ein Vorsprung (10) durch gleichzeitiges Stanzen und Verformen des Kartons hergestellt wird, dadurch gekennzeichnet, daß der Vorsprung durch ein zylindrisches Werkstück mit kreisförmiger Stanzschneide (26) und hieran anschließender zylindrischer Mantelfläche geformt wird, so daß in einem Arbeitsgang ein Stanzschnitt (21) und eine durch diesen begrenzte, als Vorsprung wirkende Wölbung (22) hergestellt werden.

5. Vorrichtung zum Herstellen von Vorsprüngen (10) in Wandungen von Verpackungen aus Karton, insbesondere von Klappschachteln für Zigaretten, mit einem gegen den Karton bzw. gegen die Wandung der Verpackung drückbaren Werkzeug mit Stanzstück (24), durch das ein Stanzschnitt (21) herstellbar ist, dadurch gekennzeichnet, daß das Stanzstück (24) ein zylindrisches Werkstück mit kreisflächenförmiger Endfläche (25) und kreisförmiger Stanzschneide (26) ist, wobei ein an letztere anschließender Teil einer zylindrischen Mantelfläche des Stanzstücks (24) zur Formung einer durch den Stanzschnitt (21) begrenzten Wölbung (22) im Karton dient.

6. Vorrichtung nach Anspruch 5, dadurch gekennzeichnet, daß dem Stanz- und Prägewerkzeug (Stanzstück 24) ein Gegenwerkzeug zugeordnet ist, welches auf der zum Stanzstück (24) gegenüberliegenden Seite der Wandung (Seitenlappen 19, 20) mit einer zum Stanz- und Prägewerkzeug passenden Ausnehmung bzw. Vertiefung (29) für den Eintritt des Stanz- und Prägewerkzeugs versehen ist.

7. Vorrichtung nach Anspruch 6, dadurch gekennzeichnet, daß das Stanzstück (24) an einer drehend angetriebenen Stanzwalze (30) angeordnet ist und daß als Gegenwerkzeug eine zur Stanzwalze (30) benachbarte Gegenwalze (24) dient.

8. Vorrichtung nach Anspruch 7, dadurch gekennzeichnet, daß das zylindrische Stanzstück (24) tangential bzw. parallel zu einer Tangentialen am Umfang der Stanzwalze (30) in einer Halterung angeordnet ist, derart, daß ein zum Stanzen und Prägen dienender Teil des Stanzstücks (24) über die Mantelfläche der Stanzwalze (30) hinwegragt.

9. Vorrichtung nach Anspruch 7 oder 8, dadurch gekennzeichnet, daß Gegenwalze (28) und Stanzwalze (30) als Scheiben ausgebildet sind und jeweils zweifach auf einer gemeinsamen Welle (45, 46) mit Abstand angeordnet sind, derart, daß das Stanzstück (24) im Bereich seitlich liegender Seitenlappen (19, 20) eines zwischen Gegenwalze (28) und Stanzwalze (30) hindurchgeführten Zuschnitts wirksam ist.

10. Vorrichtung nach einem oder mehreren der Ansprüche 5 bis 9, dadurch gekennzeichnet, daß das zylindrische Stanzstück (24) gegenüber einer Kartonebene geneigt angeordnet ist, so daß ein Teil der Stanzschneide (26) in die Kartonebene eintritt und ein Teil der Mantelfläche des Stanzstücks (24) in dem an den Stanzschnitt (21) anschließenden Bereich des Kartons die Wölbung (22) aus dem Karton herausformt.

## Claims

1. Pack which consists of thin cardboard and has a pprotrusion (10) formed, in a wall of the pack, from the cardboard by deformation, in particular hinge-lid box (hinge-lid pack) for cigarettes with protrusions (10) on the inner side of side walls (17, 18) for supporting a collar (13), the protrusion (10) being bounded by at least one punch cut (21), in the cardboard, directed, in particular, transversely with respect to the longitudinal direction of the wall, and comprising a deformation, of the cardboard, which is bounded by the punch cut (21) or a border (23) of the same, characterized in that the deformation is formed as a convexity (22) with a rectilinear punch cut (21) as boundary of the same, and in that the convexity (22), outside the region of the punch cut (21), merges on all sides into the wall.

2. Pack according to Claim 1, characterized in that the convexity (22) has an arcuate cross-section.

3. Pack according to Claim 1 or 2, characterized in that the wall which exhibits the protrusion (10) is formed from two tabs, the tab (19, 20) which is located in the interior of the pack in each case exhibiting the protrusion (10).

4. Process for producing protrusions (10) in walls of packs consisting of cardboard, in particular of hinge-lid boxes for cigarettes, a protrusion (10) being produced by simultaneous punching and deforming of the cardboard, characterized in that the protrusion is shaped by a cylindrical workpiece with a circular punching bezel (26) and a cylindrical outer surface which adjoins said bezel, with the result that a punch cut (21) and a convexity (22) which is bounded by said punch cut and acts as a protrusion are produced in one operation.

5. Apparatus for producing protrusions (10) in walls of packs consisting of cardboard, in particular of hinge-lid boxes for cigarettes, having a tool which can be pressed against the cardboard or against the wall of the pack and possesses a punching piece (24) by means of which a punch cut (21) can be produced, characterized in that the punching piece (24) is a cylindrical workpiece with an end surface (25) in the form of the surface area of a circle and with a circular punching bezel (26), a part of a cylindrical outer surface of the punching piece (24), which part adjoins said punching bezel, being used to shape a convexity (22), bounded by the punch cut (21), in the cardboard.

6. Apparatus according to Claim 5, characterized in that the punching and embossing tool (punching piece 24) is assigned a counter-tool which is provided, on that side of the wall (side tabs 19, 20) which is located opposite the punching piece (24), with a clearance or depression (29) which matches the punching and embossing tool and is intended for the entry of the punching and embossing tool.

7. Apparatus according to Claim 6, characterized in that the punching piece (24) is arranged on a rotationally driven punching roller (30), and in that a counter-roller (28) adjacent to the punching roller (30) is used as the counter-tool.

8. Apparatus according to Claim 7, characterized in that the cylindrical punching piece (24) is arranged in a securing means tangentially to, or parallel to a tangent to, the circumference of the punching roller (30), such that a part of the punching piece (24) which is used for punching and embossing projects beyond the outer surface of the punching roller (30).

9. Apparatus according to Claim 7 or 8, characterized in that counter-roller (28) and punching roller (30) are designed as discs and are each arranged in twos, spaced apart from one another, on a common shaft (45, 46), such that the punching piece (24) is active in the region of lateral side tabs (19, 20) of a blank which is guided through between the counter-roller (28) and punching roller (30).

10. Apparatus according to one or more of Claims 5 to 9, characterized in that the cylindrical punching piece (24) is arranged in an inclined manner with respect to a plane of the cardboard, with the result that part of the punching bezel (26) enters into the plane of the cardboard, and part of the outer surface of the punching piece (24) forms the convexity (22) out of the cardboard in that region of the cardboard which adjoins the punch cut (21).

## Revendications

1. Emballage en carton mince, avec une saillie (10), formée par déformation du carton dans une paroi de celui-ci en particulier boîtes à rabat (emballage Hinge-Lid) pour cigarettes, avec des saillies (10), en face intérieure de parois latérales (17, 18), pour soutenir une collerette (13), la saillie (10) étant délimitée dans le carton par au moins une découpe d'estampage (21), en particulier orientée transversalement par rapport à la direction longitudinale de la paroi, et étant constituée par une déformation du carton, délimitée par la découpe d'estampage (21), ou une bordure de découpe (23) de celle-ci, caractérisé en ce que la déformation est réalisée sous forme de bombement (22) avec découpe d'estampage (21) rectiligne comme délimitation de celui-ci, et en ce que le bombement (22) se transforme en la paroi en s'y raccordant de tous côtés hors de la zone de la découpe d'estampage (21).

2. Emballage selon la revendication 1, caractérisé en ce que le bombement (22) présente une section transversale arquée.

3. Emballage selon la revendication 1 ou 2, caractérisé en ce que la paroi présentant la saillie (10) est constituée de deux languettes, chaque languette (19, 20) située à l'intérieur de l'emballage présentant la saillie (10).

4. Procédé de fabrication de saillies (10) dans des parois d'emballage en carton, en particulier de boîtes à rabat pour cigarettes, une saillie (10) étant fabriquée par estampage et déformation simultanée du carton, caractérisé en ce que la saillie est formée au moyen d'une pièce d'outillage cylindrique à tranchant d'estampage (26) circulaire et avec une surface d'enveloppe cylindrique s'y raccordant, de manière que, lors d'une étape opératoire, soient fabriqués une découpe d'estampage (21) et un bombement (22), agissant comme saillie et délimité par celle-ci.

5. Dispositif de fabrication de saillie (10) dans des parois d'emballage en carton, en particulier de boîtes à rabat pour cigarettes, avec un outil, avec pièce d'estampage (24), pouvant être pressé contre le carton, ou contre la paroi de l'emballage, au moyen duquel une découpe d'estampage (21) peut être fabriquée, caractérisé en ce que la pièce d'estampage (24) est une pièce d'outillage cylindrique, avec une face d'extrémité (25) en forme de surface circulaire et un tranchant d'estampage (26) circulaire, une partie, se raccordant à ce dernier tranchant d'estampage, d'une surface d'enveloppe cylindrique de la pièce d'estampage (24), servant à la formation d'un bombement (22) délimité par la découpe d'estampage (21).

6. Dispositif selon la revendication 5, caractérisé en ce qu'à l'outil d'estampage et de bombement (pièce d'estampage 24) est associé un outil conjugué, qui est pourvu, sur la face opposée à la pièce d'estampage (24) de la paroi (languettes latérales 19, 20), d'un évidement ou cavité (29), s'adaptant à l'outil d'estampage et de bombement, pour laisser entrer l'outil d'estampage et de bombement.

7. Dispositif selon la revendication 6, caractérisé en ce que la pièce d'estampage (24) est disposée sur un rouleau d'estampage (30) entraîné en rotation et en ce qu'un contre-rouleau (24) voisin du rouleau d'estampage (30) sert d'outil conjugué.

8. Dispositif selon la revendication 7, caractérisé en ce que la pièce d'estampage (24) cylindrique est disposée tangentiellement, ou parallèlement à une tangente sur la périphérie du rouleau d'estampage (30) dans une fixation, de manière qu'une partie servant à l'estampage et au bombement de la pièce d'estampage (24) pénètre sur la surface d'enveloppe du rouleau d'estampage (30).

9. Dispositif selon la revendication 7 ou 8, caractérisé en ce que le contre-rouleau (28) et le rouleau d'estampage (30) sont réalisés sous forme de disque et sont disposés respectivement par jeux de deux, à distance, sur un arbre commun (45, 46), de manière que la pièce d'estampage (24) agisse dans la zone des languettes latérales (19, 20), situées latéralement, d'un flan passé entre le contre-rouleau (28) et le rouleau d'estampage (30).

10. Dispositif selon l'une ou plusieurs des revendications 5 à 9, caractérisé en ce que la pièce d'estampage (24) cylindrique est disposée inclinée par rapport au plan de carton, de manière qu'une partie du tranchant d'estampage (26) pénètre dans le plan de carton et qu'une partie de la surface d'enveloppe de la pièce d'estampage (24) forme, dans la zone de carton connexe à la découpe d'estampage (21), le bombement (22), à partir du carton.
